# EUROPÄISCHE PATENTSCHRIFT

(11) **EP 2 014 832 B1**
(45) Veröffentlichungstag und Bekanntmachung des Hinweises auf die Patenterteilung: **05.01.2011**
(21) Anmeldenummer: 08006185.6
(22) Anmeldetag: 28.03.2008
(51) Int. Cl.: E01B 27/00, B61D 15/00

(54) **Vorrichtung zur Materialförderung im Gleisbau**
Device for conveying material in railway construction
Dispositif destiné au transport de matériau dans la pose de voie

(30) Priorität: 06.06.2007 DE 102007026310
(43) Veröffentlichungstag der Anmeldung: 14.01.2009
(73) Patentinhaber: Zürcher, Ralf, 77974 Meissenheim (DE)
(72) Erfinder: Zürcher, Ralf, 77974 Meissenheim (DE)
(74) Vertreter: Goy, Wolfgang

(56) Entgegenhaltungen:
- EP-A- 0 303 037
- EP-A- 1 083 262
- EP-A- 1 775 190
- GB-A- 2 325 687

## Beschreibung

Die Erfindung betrifft eine Vorrichtung zur Materialförderung im Gleisbau nach dem Oberbegriff des Anspruchs 1.

Gleisanlagen bestehen aus mehreren Schichten, nämlich in der Regel aus einer untersten Basisschicht, einer Frostschicht, einer Schotterschicht, den Schwellen und den Gleisen. Diese Gleisanlagen müssen dabei von Zeit zu Zeit saniert werden.

Für diese Sanierungsarbeiten ist eine Vorrichtung zur Materialförderung bekannt. Das Grundprinzip besteht darin, daß durch diese Vorrichtung das notwendige Material transportiert, entladen sowie beladen werden kann. Die konkrete Vorrichtung sieht dabei mehrere, hintereinander zusammengekoppelte sowie auf dem Gleis verfahrbare Wagen vor, so daß die Entladung sowie Beladung vor Kopf in Gleisachsrichtung erfolgt. Jeder Wagen besitzt dabei ein Bodenförderband, mittels welchem das Material längs des Wagens transportiert werden kann. Außerdem ist jeweils zwischen zwei benachbarten Wagen ein Förderband vorgesehen. Das Förderprinzip besteht darin, daß der Transport des Materials von Wagen zu Wagen bis zum vordersten Wagen, nämlich der Abladestelle, erfolgt. Umgekehrt, bei der Verladung von Aushubmassen erfolgt der Transport des Materials rückwärtig bis zum letzten Wagen. Insgesamt wird somit das Material gewissermaßen von Wagen zu Wagen durchgereicht. - Der Nachteil bei diesem bekannten System besteht darin, daß durch die Konstruktion der Wagen, insbesondere durch die Konstruktion der Fördereinrichtungen die Entladung/Beladung der einzelnen Wagen in der Reihenfolge nicht variierbar ist. Die Entladung/Beladung erfolgt immer in Richtung der vollen bzw. leeren Wagen. Ein weiterer Nachteil besteht darin, daß bei der Steuerung der Wagen jeweils eine Bedienungsperson pro Wagen erforderlich ist.

Die EP 0 303 037 A1 zeigt eine Vorrichtung zur Materialförderung im Gleisbau gemäß dem Oberbegriff des Anspruchs 1. Dabei sind eine Mehrzahl von Förderbändern vorgesehen, nämlich Bodenförderbänder, im Dachbereich angeordnete Förderbänder sowie ein Verbindungsförderband zwischen dem Boden und dem Dach. Diese Förderbänder sind dabei unveränderbar angeordnet.

Die EP 1 083 262 A2 geht in die gleiche Richtung. Auch hier ist ein Bodenförderband, ein Abraumförderband im oberen Bereich sowie dazwischen ein Übergabeförderband vorgesehen. Dabei sind die vorerwähnten Förderbänder allesamt hinsichtlich ihrer Positionen unveränderbar angeordnet.

Der Erfindung liegt die **Aufgabe** zugrunde, eine verbesserte Vorrichtung zur Materialförderung im Gleisbau der eingangs angegebenen Art zu schaffen, mittels welcher der Transport des Materials variabler gestaltet werden kann.

Die technische **Lösung** ist durch die Merkmale im Kennzeichen des Anspruchs 1 gekennzeichnet.

Dadurch ist eine variable Entlade- und Belademöglichkeit im Gleisbau geschaffen. Die Grundidee besteht darin, daß die Entladung/Beladung nicht nur über die Reihenfolge der Wagen erfolgt, sondern daß die Entladung/Beladung bezüglich der Wagen beliebig gereiht werden kann. Konstruktiv wird dabei im Dachbereich ein Transportsystem nach dem Bypaß-Prinzip geschaffen. Das konstruktive Grundprinzip besteht darin, daß durch die erste Fördereinrichtung ein beliebiger Wagen "angezapft" werden kann, indem die erste Fördereinrichtung das Material der zweiten Fördereinrichtungen im Dachbereich aufgibt, so daß das Material der Entladestelle im Kopfbereich des Wagensystems zugeführt werden kann. Bei der Beladung läuft der Vorgang umgekehrt ab: Das Aushubmaterial wird zunächst den im Dachbereich befindlichen zweiten Fördereinrichtungen im Kopfbereich des Wagensystems aufgegeben. Diese zweiten Fördereinrichtungen geben dann das Material einer bestimmten ersten Fördereinrichtung auf, so daß das Material einem ganz bestimmten Wagen zugeführt werden kann. Durch dieses System können insgesamt unterschiedliche Materialien eingebaut sowie ausgebaut werden, ohne daß eine Umstellung der einzelnen Wagen notwendig ist. Eine ansonsten zwingend komplette Entleerung/Befüllung von Einzelwagen kann durch das erfindungsgemäße System durch die mögliche Dosierung der Einzelwagen umgangen werden. Der Entladevorgang/Beladevorgang jedes einzelnen Wagens ermöglicht die Verwendung von verschiedenen Materialien aus verschiedenen Wagen in aufeinanderfolgenden Arbeitsgängen. Genauso können einzelne Aushubarten (z. B. bei schichtweisem Aushub) auf verschiedene Wagen getrennt verladen werden. Somit ermöglicht das erfindungsgemäße System eine erhebliche Verbesserung der Arbeitsabläufe mit erheblichen Vereinfachungen im Vergleich zu den bekannten Techniken.

Die Weiterbildung gemäß Anspruch 2 schlägt einen separaten Beladewagen zur Beschikkung des hintersten oder vordersten Wagens vor. Dieser Beladewagen ist ebenfalls mit einer Fördereinrichtung ausgestattet.

Eine bevorzugte technische Realisierung schlägt gemäß Anspruch 3 vor, daß die Fördereinrichtungen Förderbänder sind. Selbstverständlich sind aber auch andere Fördereinrichtungen denkbar.

Weitere bevorzugte Weiterbildungen schlagen gemäß den Ansprüchen 4 und 5 vor, daß die ersten und zweiten Fördereinrichtungen teleskopierbar und/oder verschwenkbar sind. Dies stellt eine technisch einfache Möglichkeit dar, damit die ersten und zweiten Fördereinrichtungen derart relativ zueinander positionierbar sind, daß eine bestimmte erste Fördereinrichtung ihr Material auf die zweiten Fördereinrichtungen übergeben kann, bzw. umgekehrt beim Beladen, daß die zweiten Fördereinrichtungen ihr Material einer einem bestimmten Wagen zugeordneten ersten Fördereinrichtung übergeben kann.

Die Weiterbildung gemäß Anspruch 6 hat den Vorteil, daß die Gesamtvorrichtung bezüglich ihrer Materialförderrichtung umkehrbar ist. Dies ermöglicht eine Entladung bzw. Beladung in beliebiger Richtung.

Schließlich schlägt die Weiterbildung gemäß Anspruch 7 vor, daß ein Steuerwagen zur zentralen Steuerung der ersten Fördereinrichtungen und der zweiten Fördereinrichtungen vorgesehen ist. Dadurch wird die Bedienung durch die zentrale Steuerung der Wagen über die Steuereinheit vereinfacht. Diese Steuereinheit bringt erhebliche Vereinfachungsmöglichkeiten sowie Einsparungsmöglichkeiten mit sich. Denn bislang wurden die Wagen zur Befüllung/Entladung mit einer Person pro Wagen gesteuert. Die zentrale Steuereinheit ermöglicht hingegen einen zentrale Steuerung sämtlicher Wagen. Dies bedeutet, daß durch eine elektronische, mechanische oder hydraulische Steuerung die Wagen von einem zentralen Punkt aus geschaltet sowie bedient werden können. Damit entfallen die personalen Bedieneinheiten an den Einzelwagen. Der Steuerwagen kann dabei an jeder beliebigen Stelle der Wagenkolonne angeordnet sein.

Ein Ausführungsbeispiel einer erfindungsgemäßen Vorrichtung zur Materialförderung im Gleisbau wird nachfolgend anhand der Zeichnungen beschrieben. In diesen zeigt:
- Fig. 1: eine schematische Ansicht der Vorrichtung in Entladefunktion;
- Fig. 2: ein Detailausschnitt aus Fig. 1;
- Fig. 3: eine schematische Ansicht der Vorrichtung in Beladefunktion;
- Fig. 4: ein Detailausschnitt aus Fig. 3;
- Fig. 5: ein herkömmliches System, jedoch mit einer zusätzlichen zen- tralen Steuereinheit.

In Fig. 1 und 2 ist das System in der Entladefunktion dargestellt.

Das System weist insgesamt drei Wagen 1 auf, welche auf einem Gleis 2 verfahrbar sind. Die Wagen 1 sind dabei hintereinander zusammengekoppelt. Am rückwärtigen Ende der Wagenkolonne befindet sich noch ein Steuerwagen 3 sowie ein Beladewagen 4.

Jeder der drei Wagen 1 weist eine Bodenfördereinrichtung 5 in Form eines Förderbandes auf. Im Dachbereich erstreckt sich im wesentlichen über die gesamte Länge des Wagens 1 weiterhin eine Fördereinrichtung 6 ebenfalls in Form eines Förderbandes. Schließlich sind zwischen zwei benachbarten Wagen 1 jeweils eine schräg ansteigende Fördereinrichtung 7 ebenfalls in Form eines Förderbandes angeordnet. Die beiden Fördereinrichtungen 6, 7 sind dabei sowohl teleskopierbar als auch nach oben und nach unten verschwenkbar, wie Fig. 2 erkennen läßt.

Die Funktionsweise ist wie folgt:
Der Beladewagen 4 mit einer Fördereinrichtung 8 in Form eines Förderbandes dient der Beschickung des Systems.

Der Steuerwagen 3 mit seiner Steuereinheit dient der zentralen Steuerung der Fördereinrichtung 6, 7, 8.

Mittels der Fördereinrichtung 8 des Beladewagens 4 kann beispielsweise dem linken Wagen 1 Material aufgegeben werden. Dieses Material wird durch die kaskadenartige Anordnung der Fördereinrichtungen 6 bis an den vorderen Kopf der Wagenkolonne weitertransportiert.

Es ist aber auch möglich, das im Beladewagen 4 befindliche Material beispielsweise dem hintersten Wagen 1 zuzuführen. In diesem Fall wird das Material der Fördereinrichtung 6 des hintersten Wagens 1 aufgegeben und von dort der Fördereinrichtung 7 dieses hintersten Wagens 1 aufgegeben. Zu diesem Zweck müssen die Fördereinrichtungen 6, 7 entsprechend verstellt werden, wie dies in Fig. 2 angedeutet ist. Die Fördereinrichtung 7 arbeitet dabei in diesem Fall im Rücklauf.

Wenn die drei Wagen 1 mit bestimmten Materialien beladen sind und diese dem Kopf zugeführt werden müssen, so werden die Fördereinrichtungen 6, 7 entsprechend verstellt. Soll beispielsweise das Material des mittleren Wagens 1 dem vorderen Kopf zugeführt werden, wird zunächst die Bodenfördereinrichtung 5 dieses mittleren Wagens 1 betätigt. Die Fördereinrichtung 7 ist so eingestellt, daß ihr Abwurfbereich oberhalb der Fördereinrichtung 6 des vorderen Wagens endet. Dadurch wird durch diese Fördereinrichtung 6 des vordersten Wagens 1 das Material zum Kopf geführt.

Soll beispielsweise das Material des hintersten Wagens 1 zum Kopf geführt werden, beschickt die Fördereinrichtung 7 dieses hintersten Wagens 1 die Fördereinrichtung 6 des mittleren Wagens 1. Von dort aus wird das Material durch die kaskadenartige Anordnung der Fördereinrichtung 6 des vordersten Wagens aufgegeben.

Fig. 3 und 4 zeigen die Umkehrung des Systems, indem die Wagen 1 mit bestimmten Materialien beladen werden sollen. Auch hier dient der Steuerwagen 3 mit seiner zentralen Steuereinheit der zentralen Steuerung des Systems.

Die Fördereinrichtungen 6 sind derart positioniert, daß sie nach hinten hin kaskadenartig angeordnet sind.

Soll beispielsweise der mittlere Wagen 1 beladen werden, mündet die Abwurfstelle der Fördereinrichtung 6 des vorderen Wagens mit seinem hinteren Ende oberhalb der Fördereinrichtung 7, welche zwischen dem mittleren Wagen und dem vordersten Wagen (in der Zeichnung rechts) angeordnet ist. Die Fördereinrichtung 7 des mittleren Wagens 1 transportiert das Material dann unter Zuhilfenahme der Bodenfördereinrichtung 5 in diesen mittleren Wagen 1. Auf diese Weise kann jeder einzelne Wagen individuell beladen werden.

Fig. 5 zeigt noch ein herkömmliches System, bei welchem die Wagen 1 lediglich mit den Fördereinrichtungen 7 ausgestattet sind. Hier wird das Material von Wagen zu Wagen transportiert.

Dieses herkömmliche System ist jedoch mit dem bereits erwähnten Steuerwagen 3 mit seiner Steuereinheit zur zentralen Steuerung sämtlicher Wagen 1 ausgestattet, ohne daß die Notwendigkeit besteht, daß jedem Wagen 1 eine Bedienungsperson zugeordnet werden muß. Diese Verwendung des Steuerwagens 3 mit der zentralen Steuereinheit stellt eine eigenständige Erfindung dar.

### Bezuaszeichenliste

- 1: Wagen
- 2: Gleis
- 3: Steuerwagen
- 4: Beladewagen
- 5: Bodenfördereinrichtung
- 6: zweite Fördereinrichtung
- 7: erste Fördereinrichtung
- 8: dritte Fördereinrichtung

## Patentansprüche

1. Vorrichtung zur Materialförderung im Gleisbau,
mit mehreren, hintereinander zusammengekoppelten sowie auf dem Gleis (2) verfahrbaren Wagen (1),
wobei jeder Wagen (1) für das zu fördernde Material
eine Bodenfördereinrichtung (5),
eine erste Fördereinrichtung (7) am Ende des Wagens (1) zum Beladen sowie Entladen des Wagens (1) sowie
eine, im wesentlichen über die gesamte Länge des Wagens (1) im Dachbereich sich erstreckende zweite Fördereinrichtung (6)
aufweist,
wobei die erste Fördereinrichtung (7) eine Transportverbindung für das Material zwischen der Bodenfördereinrichtung (5) des jeweiligen Wagens (1) und der zweiten Fördereinrichtung (6) des benachbarten Wagens (1), definiert und
wobei in Materialförderrichtung gesehen die zweiten Fördereinrichtungen (6) kaskadenartig angeordnet sind, wobei
zum Entladen eines bestimmten Wagens (1) der hintereinander zusammengekoppelten Wagen (1) die erste Fördereinrichtung (7) des bestimmten wagens(1) das Material auf die zweite Fördereinrichtung (6) des in Materialförderrichtung gesehen davor befindlichen Wagens (1) aufgibt und die in Materialförderrichtung gesehen weiteren zweiten Fördereinrichtungen (6) kaskadenartig angeordnet sind,
**dadurch gekennzeichnet, daß** zum Beladen des bestimmten wagens (1) die ersten Fördereinrichtungen (7) und die zweiten Fördereinrichtungen (6) der Wagen (1) derart relativ zueinander positionierbar sind, dass die in Materialförderrichtung gesehen zweiten Fördereinrichtungen (6) bis zu der Position, wo die Übergabe des Materials an den bestimmten Wagen (1) erfolgen soll, kaskadenartig angeordnet sind und schließlich die zweite Fördereinrichtung (6) das Material des in Materialförderrichtung gesehen hinteren Wagens (1) auf die erste Fördereinrichtung (7) des in Materialförderrichtung gesehen davor befindlichen bestimmten Wagens (1) aufgibt.

2. Vorrichtung nach dem vorhergehenden Anspruch,
**dadurch gekennzeichnet,**
**daß** ein Beladewagen (4) mit einer dritten Fördereinrichtung (8) zur Beschickung des hintersten oder vordersten Wagens (1) vorgesehen ist.

3. Vorrichtung nach einem der vorhergehenden Ansprüche,
**dadurch gekennzeichnet,**
**daß** die Fördereinrichtungen (5, 6, 7) Förderbänder sind.

4. Vorrichtung nach einem der vorhergehenden Ansprüche,
**dadurch gekennzeichnet,**
**daß** die ersten Fördereinrichtungen (7) teleskopierbar und/oder verschwenkbar sind.

5. Vorrichtung nach einem der vorhergehenden Ansprüche,
**dadurch gekennzeichnet,**
**daß** die zweiten Fördereinrichtungen (6) teleskopierbar und/oder verschwenkbar sind.

6. Vorrichtung nach einem der vorhergehenden Ansprüche,
**dadurch gekennzeichnet,**
**daß** die ersten Fördereinrichtungen (7) und die zweiten Fördereinrichtungen (6) derart positionsveränderbar sind, daß die Materialförderung entweder in die eine Richtung oder in die andere Richtung durchführbar ist.

7. Vorrichtung nach einem der vorhergehenden Ansprüche,
**dadurch gekennzeichnet,**
**daß** ein Steuerwagen (3) zur zentralen Steuerung der ersten Fördereinrichtung (7) und der zweiten Fördereinrichtung (6) vorgesehen ist.

## Claims

1. Device for material transport in track construction,
with several wagons (1) coupled together one behind the other, which can travel on the track (2),
wherein each wagon (1) comprises, for the material to be transported,
a base conveyor device (5)
a first conveyor device (7) at the end of the wagon (1) for loading and unloading of the wagon (1), and
a second conveyor device (6) extending substantially over the entire length of the wagon (1) in the roof area,
wherein the first conveyor device (7) defines a transport link for the material between the base conveyor device (5) of the wagon concerned (1) and the second conveyor device (6) of the adjacent wagon (1), and
wherein viewed in the direction of material transport, the second conveyor devices (6) are arranged in the manner of a cascade, wherein
for unloading a specific wagon (1) of the wagons (1) which are coupled together one behind the other, the first conveyor device (7) of the specific wagon (1) transfers the material onto the second conveyor device (6) of the preceding wagon (1) viewed in the material transport direction and further second conveyor devices (6) viewed in the material transport direction are arranged in the manner of a cascade,
**characterised in that**
for loading the specific wagon (1), the first conveyor devices (7) and the second conveyor devices (6) of the wagon (1) can be positioned in relation to each other such that the second conveyor devices (6) viewed in the material transport direction are arranged in the manner of a cascade up to the position where the material is to be transferred to the specific wagon (1), and finally the second conveyor device (6) delivers the material of the rear wagon (1) viewed in the material transport direction onto the first conveyor device (7) of the specific preceding wagon (1) viewed in the material transport direction.

2. Device according to the preceding claim, **characterised in that** a loading wagon (4) is fitted with a third conveyor device (6) to feed the rearmost or foremost wagon (1).

3. Device according to any of the preceding claims, **characterised in that** the conveyor devices (5, 6, 7) are conveyor belts.

4. Device according to any of the preceding claims, **characterised in that** the first conveyor devices (7) are telescopic and/or swivellable.

5. Device according to any of the preceding claims, **characterised in that** the second conveyor devices (6) are telescopic and/or swivellable.

6. Device according to any of the preceding claims, **characterised in that** the first conveyor devices (7) and the second conveyor devices (6) can be modified in position such that the material can be transported either in the one direction or in the other direction.

7. Device according to any of the preceding claims, **characterised in that** a control wagon (3) is provided for central control of the first conveyor device (7) and the second conveyor device (6).

## Revendications

1. Dispositif de convoyage de matériaux lors de la pose de voies,
comprenant plusieurs wagons (1) accouplés les uns aux autres en succession et pouvant être déplacés sur la voie (2),
chaque wagon (1) comportant, pour le matériau à convoyer,
un système inférieur de convoyage (5),
un premier système de convoyage (7) situé à l'extrémité du wagon (1) et assigné au chargement, ainsi qu'au déchargement dudit wagon (1), et
un deuxième système de convoyage (6) s'étendant sur toute la longueur dudit wagon (1), dans la région du toit,
ledit premier système de convoyage (7) définissant une liaison de transport dudit matériau entre le système inférieur de convoyage (5) du wagon (1) considéré, et le deuxième système de convoyage (6) du wagon (1) voisin, et
les deuxièmes systèmes de convoyage (6) étant agencés à la manière d'une cascade, observés dans la direction de convoyage du matériau, sachant que,
pour décharger un wagon (1) déterminé, parmi les wagons (1) accouplés les uns aux autres en succession, le premier système de convoyage (7) dudit wagon déterminé (1) déverse le matériau sur le deuxième système de convoyage (6) du wagon (1) situé avant, observé dans la direction de convoyage dudit matériau ; et les deuxièmes systèmes de convoyage (6) restants, observés dans ladite direction de convoyage du matériau, sont agencés à la manière d'une cascade,
**caractérisé par le fait que**, pour charger ledit wagon déterminé (1), les premiers systèmes de convoyage (7) et les deuxièmes systèmes de convoyage (6) des wagons (1) peuvent être positionnés, les uns par rapport aux autres, de façon telle que les systèmes de convoyage (6), occupant la deuxième place observés dans la direction de convoyage du matériau, soient agencés à la manière d'une cascade jusqu'à l'emplacement auquel le transfert du matériau audit wagon déterminé (1) doit s'opérer ; et que, pour finir, le deuxième système de convoyage (6) déverse le matériau du wagon (1), situé à l'arrière observé dans la direction de convoyage dudit matériau, sur le premier système de convoyage (7) du wagon déterminé (1) qui est situé avant, observé dans ladite direction de convoyage du matériau.

2. Dispositif selon la revendication précédente,
**caractérisé par le fait**
**qu'**un wagon de chargement (4), équipé d'un troisième système de convoyage (8), est prévu pour l'alimentation du wagon (1) occupant la position la plus reculée ou la plus avancée.

3. Dispositif selon l'une des revendications précédentes,
**caractérisé par le fait**
**que** les systèmes de convoyage (5, 6, 7) sont des bandes convoyeuses.

4. Dispositif selon l'une des revendications précédentes,
**caractérisé par le fait**
**que** les premiers systèmes de convoyage (7) peuvent être animés de mouvements télescopiques et/ou pivotants.

5. Dispositif selon l'une des revendications précédentes,
**caractérisé par le fait**
**que** les deuxièmes systèmes de convoyage (6) peuvent être animés de mouvements télescopiques et/ou pivotants.

6. Dispositif selon l'une des revendications précédentes,
**caractérisé par le fait**
**que** les positions des premiers systèmes de convoyage (7) et des deuxièmes systèmes de convoyage (6) peuvent être modifiées de telle sorte que le convoyage du matériau puisse être effectué soit dans l'une des directions, soit dans l'autre direction.

7. Dispositif selon l'une des revendications précédentes,
**caractérisé par le fait**
**qu'**un wagon de commande (3) est prévu pour la commande centralisée du premier système de convoyage (7) et du deuxième système de convoyage (6).
